# EUROPÄISCHE PATENTANMELDUNG

(11) **EP 4 311 602 A1**
(43) Veröffentlichungstag der Anmeldung: **31.01.2024**
(21) Anmeldenummer: 22187814.3
(22) Anmeldetag: 29.07.2022
(51) Int. Cl.: B02C 19/00, B03B 9/06, B02C 23/10, B02C 23/16

(54) **GLASBRECHEINRICHTUNG UND SICHERHEITSABDECKUNG FÜR EINE GLASBRECHEINRICHTUNG**

(71) Anmelder: RE DEPOSIT Solutions GmbH, 98693 Ilmenau (DE)
(72) Erfinder: SPRINGSGUTH, Stephan, 98693 Ilmenau (DE)
(74) Vertreter: Viering, Jentschura & Partner mbB Patent- und Rechtsanwälte

(57) **Zusammenfassung**

In verschiedenen Ausführungsbeispielen wird eine Glasbrecheinrichtung (100) bereitgestellt, aufweisend: ein Glasbrechwerk (104) mit mindestens einem Glasbruchauslass (108, 108-1, 108-2) zum Auslassen von im Glasbrechwerk (104) gebrochenem Glas (130), einen Glasbruchsammelbereich (110) zum Aufnehmen des gebrochenen Glases (130); eine Sicherheitsabdeckung (106), die zwischen dem Glasbruchsammelbereich (110) und dem Glasbrechwerk (104) angeordnet ist, wobei die Sicherheitsabdeckung (106) eine Abdeckung (112) aus einem elastisch biegbaren Material und mit mindestens einer Durchgangsöffnung (116, 116-1, 116-2, 116-3, 116-4), die eingerichtet ist, das gebrochene Glas (130) von dem Glasbruchauslass (108, 108-1, 108-2) in den Glasbruchsammelbereich (110) durchzulassen, aufweist, und wobei die Sicherheitsabdeckung (106) eine Rahmenstruktur (114) aufweist, die mit dem Glasbrechwerk (104) verbunden ist und wobei die Abdeckung (112) auf der Rahmenstruktur (114) aufliegt.

## Beschreibung

Verschiedene Ausführungsbeispiele betreffen eine Glasbrecheinrichtung und eine Sicherheitsabdeckung für eine Glasbrecheinrichtung.

Eine Glasbrecheinrichtung der bezogenen Technik weist eine feste Trennung der Anlage in einen Oberteil mit Sortierung und Zuführung, und einen Unterteil mit Glasbrechwerk und Sammelbehälter auf. Beim Zerstören von Glasgetränkeflaschen durch das Glasbrechwerk kommt es zu einer starken Entwicklung von aggressivem Glasstaub, der sich in den mechanischen Komponenten des Glasbrechwerks niederschlägt und diese in ihrer Funktion beeinträchtigen kann. Außerdem kann der Glasstaub optische Sensoren verschmutzen, so dass deren Funktion beeinträchtigt wird. Aus dem Sammelbehälter für den Glasbruch können zudem verstärkt Glasstaub und kleinere Glassplitter austreten, was ein Verletzungsrisiko darstellt.

Bei einer Wartung der Glasbrecheinrichtung ist die Demontage des Glasbrechwerkes durch Abschrauben von Abdeckungen der Glasbrecheinrichtung üblicherweise sehr aufwändig. Die Kontamination der Glasbrecheinrichtung mit Glasstaub und Glassplittern stellt zudem eine Verletzungsgefahr dar.

Es wird eine Sicherheitsvorrichtung für eine Glasbrecheinrichtung und eine Glasbrecheinrichtung mit derselben bereitgestellt. Diese ermöglicht eine verbesserte Sicherheitsabdeckung des Glasbruchsammelbereichs bzw. Glasbruchwerks der Glasbrecheinrichtung. Die Sicherheitsabdeckung kann sich für eine Wartung des Glasbrechwerks, beispielsweise im Servicefall, einfacher montieren und demontieren lassen.

Verschiedene Ausführungsformen beziehen sich auf eine Glasbrecheinrichtung aufweisend: ein Glasbrechwerk mit mindestens einem Glasbruchauslass zum Auslassen von im Glasbrechwerk gebrochenem Glas, einen Glasbruchsammelbereich unterhalb des Glasbruchauslasses zum Aufnehmen des gebrochenen Glases; eine Sicherheitsabdeckung, die zwischen dem Glasbruchsammelbereich und dem Glasbrechwerk angeordnet ist, wobei die Sicherheitsabdeckung eine Abdeckung aus einem elastisch biegbaren Material und mit mindestens einer Durchgangsöffnung, die eingerichtet ist (beispielsweise derart dimensioniert und angeordnet ist), das gebrochene Glas von dem Glasbruchauslass in den Glasbruchsammelbereich durchzulassen, aufweist, und wobei die Sicherheitsabdeckung eine Rahmenstruktur aufweist, die mit dem Glasbrechwerk verbunden ist und wobei die Abdeckung auf der Rahmenstruktur aufliegt.

Dies ermöglicht eine Glaspartikel-dichte Separierung von Glasbruchsammelbereich und Glasbruchwerk. Weiterhin wird dadurch eine einfache Montage/Demontage der Sicherheitsabdeckung ermöglicht.

Verschiedene Ausführungsbeispiele betreffen eine Abdeckung für eine Sicherheitsabdeckung einer Glasbrecheinrichtung, die Abdeckung aufweisend: mindestens eine Durchgangsöffnung, die zum Umfassen eines vorgegebenen Glasbruchauslasses der Glasbrecheinrichtung eingerichtet ist; einen oder mehrere Anschlagabschnitte, die eingerichtet sind, dass sie mit einem Gestell der Glasbrecheinrichtung einen Formschluss bilden; und wobei die Abdeckung aus einem elastisch biegbaren Material gebildet ist.

Dies ermöglicht eine einfache Montage/Demontage der Sicherheitsabdeckung einer Glasbruchanlage.

Ausführungsbeispiele der Erfindung sind in den Figuren dargestellt und werden im Folgenden näher erläutert.

Es zeigen:
Figur 1A eine schematische Querschnittsansicht einer Glasbrecheinrichtung;
Figur 1B eine schematische Ansicht eines Glasbrechwerks einer Glasbrecheinrichtung;
Figur 1C eine schematische Ansicht einer Sicherheitsabdeckung für eine Glasbrecheinrichtung;
Figur 1D eine schematische Ansicht einer Abdeckung für eine Sicherheitsabdeckung für eine Glasbrecheinrichtung;
Figur 2 ein Ablaufdiagramm eines Verfahrens zur Montage der Sicherheitsabdeckung in der Glasbrecheinrichtung;
FIG.3A bis 3D Ansichten eines Beispiels einer Glasbrecheinrichtung; und
FIG.4A bis 4E Ansichten eines Verfahrens zur Montage einer Sicherheitsabdeckung in der Glasbrecheinrichtung von FIG.3A bis FIG.3D.

In der folgenden ausführlichen Beschreibung wird auf die beigefügten Zeichnungen Bezug genommen, in denen zur Veranschaulichung spezifische Details und Ausführungsformen gezeigt sind, in denen die Erfindung ausgeübt werden kann. Es versteht sich, dass andere Ausführungsformen benutzt und strukturelle oder logische Änderungen vorgenommen werden können, ohne von dem Schutzumfang der vorliegenden Erfindung abzuweichen. Es versteht sich, dass die Merkmale der hierin beschriebenen verschiedenen beispielhaften Ausführungsformen miteinander kombiniert werden können, sofern nicht spezifisch anders angegeben. Die folgende Beschreibung ist deshalb nicht in einschränkendem Sinne aufzufassen, und der Schutzumfang der vorliegenden Erfindung wird durch die angefügten Ansprüche definiert.

**FIG.1A** veranschaulicht eine schematische Seitenansicht einer Glasbrecheinrichtung 100.

Die Glasbrecheinrichtung 100 kann einen oberen Abschnitt 101 und einen unteren Abschnitt 102 aufweisen. Eine Sicherheitsabdeckung 106 kann den unteren Abschnitt 102 von dem oberen Abschnitt 101 im Wesentlichen Glaspartikel-dicht abdichten. Die Sicherheitsabdeckung 106 ist anschaulich zwischen dem Glasbruchsammelbereich 110 und dem Glasbrechwerk 104 angeordnet.

In dem oberen Abschnitt 101 kann ein Glasbrechwerk 104 angeordnet sein. Das zu brechende Glas wird der Glasbrecheinrichtung 100 von außen zugeführt (in FIG.1A mittels des gestrichelten Pfeils 132 veranschaulicht). Das gebrochene Glas 130 gelangt durch die Schwerkraft von dem oberen Abschnitt 101 in den unteren Abschnitt 102. Das Glasbrechwerk 104 kann mindestens einen Glasbruchauslass 108 zum Auslassen von im Glasbrechwerk 104 gebrochenem Glas (in FIG.1A mittels des Pfeils 130 mit durch gezogener Linie veranschaulicht) aufweisen.

Die Sicherheitsabdeckung 106 ist derart eingerichtet, dass sie den Glasbruchsammelbereich 110 nach oben gegenüber einem Austritt von Glasstaub und Glassplitter abdichtet (und in umgekehrter Richtung). Die Sicherheitsabdeckung 106 kann eine Vielzahl von Durchgangsöffnungen 116 aufweisen, durch die das gebrochene Glas 130 von dem oberen Abschnitt 101 in den unteren Abschnitt 102 gelangt. Die Sicherheitsabdeckung 106 kann beispielsweise eine oder mehrere Öffnungen, beispielsweise eine oder mehrere Durchgangsöffnungen 116 für einen oder mehrere Glasbruchauslässe und einen oder mehrere Sensoren, beispielsweise Füllstandsensoren des Glasbruchsammelbehälters 110, aufweisen.

In dem unteren Abschnitt 102 kann ein Glasbruchsammelbereich 110 angeordnet sein. Der Glasbruchsammelbereich 110 ist unterhalb des Glasbruchauslasses 108 zum Aufnehmen des gebrochenen Glases 130 angeordnet. Die Glasbrecheinrichtung 100 kann derart eingerichtet sein, dass der Glasbruchsammelbereich 110 zum Aufnehmen einer Europalette eingerichtet ist, beispielsweise eines Glasbruchsammelbehälters (siehe FIG.3A).

Für eine Wartung des Glasbrechwerks 104 kann es erforderlich sein, das Glasbrechwerk 104, das im oberen Abschnitt 101 der Glasbrecheinrichtung 100 angeordnet ist, nach unten abzusenken. Die Sicherheitsabdeckung 106 für den Glasbruchsammelbereich 110 ist einfach demontierbar in der Glasbrecheinrichtung 100 eingerichtet, beispielsweise mittels einer Steck oder Klemmverbindung, und/oder mit einem großen Spielraum.

**FIG.1B** veranschaulicht eine schematische Ansicht eines Glasbrechwerks einer Glasbrecheinrichtung.

In dem veranschaulichten Beispiel weist das Glasbrechwerk 104 als Transporteinrichtung 1 eine schiefe Ebene 2 mit seitlich angeordneten Führungselementen 3 auf. Die schiefe Ebene 2 weist dabei eine Platte auf, an welcher die Führungselemente seitlich angeordnet sind. Auf der Transporteinrichtung 1 gleitet eine Glasgetränkeflasche 132, beispielsweise eine Einwegglasflasche, als zu brechendes Glas seiner Gewichtskraft folgend nach unten.

Das Glasbrechwerk 104 weist eine Welle 5 auf, die durch einen Rotationsantrieb (nicht veranschaulicht) zur Rotation angetrieben wird. Der Rotationsantrieb befindet sich hinter einer Platte 6, durch welche die Welle 5 hindurchgeführt ist. Die Platte 6 kann Teil eines Gehäuses des Glasbrechwerks 104 sein. Die Welle 5 kann einen quadratischen Querschnitt 7 (auch als Vierkant 7 bezeichnet) aufweisen und kann an den gegenüberliegenden Enden der Welle eine zylindrische Form für Lagerstellen aufweisen. Die Längsachse der Welle 5 ist in FIG.1B durch eine Gerade 11 dargestellt. In dem Vierkant 7 der Welle können Gewinde für Befestigungsschrauben 8 ausgebildet sein. Vier Flügel 9 können mittels der Befestigungsschrauben 8 an dem Vierkant 7 befestigt sein. Je zwei Flügel 9 schließen dabei einen Winkel von 90 Grad ein. Jeder der Flügel weist die Form einer Platte auf. Das der Welle 5 abgewandte Ende eines jeden Flügels ist kann mit spitz zulaufenden Abschnitten 10 versehen sein. Die spitz zulaufenden Abschnitte 10 können mehrere Zacken bilden, wobei jeder der Zacken die Form eines Keils aufweisen kann. Mit anderen Worten, die Flügel können mit Spitzen versehen sein. Es sind aber auch andere Formen möglich, beispielsweise abgerundete Spitzen, völlig glatte Flügelenden oder konkav glatte Flügelenden.

Die Glasgetränkeflasche 132 gleitet an der schiefen Ebene 2 entlang nach unten. Die Transportrichtung ist in FIG.1B durch den Pfeil 12 veranschaulicht. Dabei wird die Glasgetränkeflasche 132 seitlich durch die Führungselemente 3 geführt, so dass die Glasgetränkeflasche 132 die Transportrichtung und Ausrichtung relativ zur Transportrichtung beibehält. Dabei liegt die Glasgetränkeflasche 132 auf der schiefen Ebene 2 auf. Der Transport der Glasgetränkeflasche 132 erfolgt in Längsrichtung der Glasgetränkeflasche 132. Während des Transports trifft die Glasgetränkeflasche 132 auf einen ersten Flügel der vier Flügel 9. Der erste Flügel hindert die Glasgetränkeflasche 132 daran weiter entlang der schiefen Ebene 2 der Gewichtskraft folgend nach unten zu gleiten. Da sich der erste Flügel dreht, kann sich die Glasgetränkeflasche 132 weiter auf der schiefen Ebene 2 nach unten bewegen, jedoch gegenüber seinem freien Gleiten mit reduzierter Geschwindigkeit. Dem ersten Flügel folgt in Drehrichtung ein zweiter Flügel nach. Bei einer weiteren Bewegung der Glasgetränkeflasche 132 entlang der schiefen Ebene 2 setzt der zweite Flügel mit seinen spitz zu laufenden Abschnitten 10 auf die Glasgetränkeflasche 132 auf. Bei einer weiteren Rotation der Flügel in Drehrichtung werden die Abschnitte 10 des zweiten Flügels mit einer aus dem Drehmoment des Rotationsantriebs resultierenden Kraft gegen die Glasgetränkeflasche 132 gedrückt und eine Keilwirkung auf die Oberfläche aus geübt. Je weiter der zweite Flügel gedreht wird, umso stärker wird dabei die auf die Oberfläche der Glasgetränkeflasche 132 wirkende Kraft, so dass die Glasgetränkeflasche 132 nach einer Zeit zerbricht.

**FIG.1C** veranschaulicht eine schematische Ansicht von unten auf die Sicherheitsabdeckung 106 für die Glasbrecheinrichtung 100 aus FIG.1A. Die Sicherheitsabdeckung 106 kann eine Abdeckung 112 und eine Rahmenstruktur 114 aufweisen, wobei die Rahmenstruktur 114 optional ist.

Die Rahmenstruktur 114 kann mit dem Glasbrechwerk 104 verbunden sein. Die Glasbrecheinrichtung 100 kann beispielsweise ein Gestell aufweisen (siehe auch FIG.3B). Die Rahmenstruktur 114 kann mittels des Gestells mit dem Glasbrechwerk 104 verbunden sein.

Mit anderen Worten, die Sicherheitsabdeckung 106 kann eine Rahmenstruktur 114 aufweisen, auf der eine elastisch biegbare, beispielsweise flexible, Abdeckung 112 angeordnet ist, beispielsweise aufliegt oder daran hängt. Die Rahmenstruktur 114 kann beispielsweise an einem Gestell bzw. Untergestell der Glasbrecheinrichtung und/oder einem Glasbruchsammelbehälter im Glasbruchsammelbereich im unteren Abschnitt der Glasbrecheinrichtung angeordnet sein. Die auf oder über dem Glasbruchsammelbehälter angeordnete Sicherheitsabdeckung 106 kann den Glasbruchsammelbehälter gegenüber parasitärer Glaspartikel-Freisetzung vollständig oder im Wesentlichen vollständig abdichten.

Die Rahmenstruktur 114 kann einen oder mehrere Trägerabschnitte 146 aufweisen, die eingerichtet sind, einen Teil der Abdeckung 112 zu tragen. Ein Trägerabschnitt 146 kann eingerichtet sein, die Abdeckung 112 entlang einer Kante der Abdeckung 112 zu tragen (oder zu halten). Der Trägerabschnitt 146 der Rahmenstruktur 114 kann an einem Gestell der Glasbrecheinrichtung 100 befestigt sein oder ein Teil des Gestells der Glasbrecheinrichtung 100 sein. Die Rahmenstruktur 114 kann beispielsweise einen ersten Trägerabschnitt 146 und einen zweiten Trägerabschnitt 146 aufweisen, die an gegenüberliegenden Seiten der Abdeckung 112 angeordnet sind.

Der Trägerabschnitt 146 kann bewegbar eingerichtet sein, so dass die Abdeckung 112 in einem ersten Zustand des Trägerabschnitts aufliegt und in einem zweiten Zustand des Trägerabschnitts der Trägerabschnitt 146 frei von einem Kontakt mit der Abdeckung 112 ist. Der Trägerabschnitt 146 kann beispielsweise an dem Gestell der Glasbrecheinrichtung 100 drehbar gelagert sein.

Die Rahmenstruktur 114 kann einen Positionierungsabschnitt 148 aufweisen, der eingerichtet ist, die Abdeckung 112 an der Rahmenstruktur 114 zu fixieren oder zu halten. Der Positionierungsabschnitt 148 kann eine Auflagefläche, eine Klemmvorrichtung oder eine Steckverbindung aufweisen. Der Positionierungsabschnitt 148 der Rahmenstruktur 114 kann an dem Gestell der Glasbrecheinrichtung befestigt sein oder ein Teil des Gestells der Glasbrecheinrichtung sein.

Die Abdeckung 112 kann auf der Rahmenstruktur 114 aufliegen, beispielsweise lose aufliegen. Die Rahmenstruktur 114 kann die Abdeckung 112 halten und/oder tragen. Beispielsweise kann die Abdeckung 112 formschlüssig mit der Rahmenstruktur 114 verbunden sein.

Die Abdeckung 112 kann im Wesentlichen die flächige Abmessung einer Europalette aufweisen. Die Abdeckung 112 kann in zumindest einer Längsrichtung (in FIG.1C mittels des ersten Pfeils 154 veranschaulicht) eine größere Abmessung aufweisen als die lichte Abmessung der Rahmenstruktur 114 (in FIG.1C mittels des zweiten Pfeils 152 veranschaulicht).

Eine Rahmenstruktur weist eine Öffnung auf, die von einem Rahmen umgeben, beispielsweise umschlossen wird. Die lichte Abmessung der Rahmenstruktur ist anschaulich eine Abmessung der Öffnung. Dadurch, dass die Abdeckung 112 eine größere Abmessung aufweist als die lichte Abmessung der Rahmenstruktur, kann die Abdeckung 112 auf dem Rahmen der Rahmenstruktur aufliegen.

Mit anderen Worten, die Abdeckung 112 kann in mindestens eine Richtung eine größere Abmessung aufweisen als die Öffnung, die durch die Rahmenstruktur 114 gebildet oder umfasst wird. Die Abdeckung 112 liegt somit auf der Rahmenstruktur 114 auf - der Aufliegebereich 156 ist somit der Bereich, in dem die Abdeckung 112 mit der Rahmenstruktur 114 in einem körperlichen Kontakt steht. Die Abdeckung 112 kann mit der Rahmenstruktur 112 gesteckt oder geklemmt verbunden sein oder gleitend auf dieser aufliegen.

Die Rahmenstruktur 106 bildet bis auf die eine Durchgangsöffnung 116 oder die mehreren Durchgangsöffnungen 116 eine Glaspartikel-dichte Separierung des unteren Abschnitts der Glasbrecheinrichtung von dem oberen Abschnitt der Glasbrecheinrichtung. Dadurch kann verhindert werden, dass Glasstaub aus dem Glasbruchsammelbehälter in den oberen Bereich der Glasbrecheinrichtung austritt und die Sicherheitsabdeckung 106 dennoch auf einfache Weise entfernt werden kann.

**FIG.1D** veranschaulicht eine schematische Aufsicht auf die Abdeckung 112 der Sicherheitsabdeckung 106 aus FIG.1C.

Die Abdeckung 112 kann ein elastisch biegbares Material aufweisen oder daraus gebildet sein. Das elastisch biegbare Material der Abdeckung 112 kann beispielsweise ein Filz, ein Gummi oder eine Kunststoffplatte, beispielsweise eine WellKunststoffplatte sein oder aufweisen. Die Abdeckung 112 kann beispielsweise im Wesentlichen vollständig aus dem elastisch biegbaren Material bestehen.

Die Abdeckung 112 kann mindestens eine Durchgangsöffnung 116 aufweisen. Die Durchgangsöffnung 116 erstreckt sich durch den gesamten Querschnitt der Abdeckung 112 und ist ein Durchlass von dem oberen Abschnitt der Glasbrecheinrichtung zu dem unteren Abschnitt der Glasbrecheinrichtung (siehe FIG.1A). Die Durchgangsöffnung 116 ist eingerichtet, den Glasbruchauslass 108 des Glasbrechwerkes 104 räumlich lateral zu umfassen, wie in FIG.1A veranschaulicht ist. Die Durchgangsöffnung 116 kann beispielsweise derart eingerichtet sein, dass der Glasbruchauslass 108 von der Abdeckung 112 lateral beabstandet ist (siehe FIG.1A). Der laterale Abstand kann beispielsweise ein Spielraum sein, um die Abdeckung Glaspartikel-dicht um oder unter dem Glasbruchauslass 108 anzuordnen.

Die Abdeckung 112 kann einen oder mehrere Anschlagabschnitte 120 aufweisen, die eingerichtet sind, dass sie mit dem Gestell der Glasbrecheinrichtung und/oder der Rahmenstruktur 114 einen Formschluss bilden. Ein Formschluss weist eine formschlüssige Verbindung auf.

Mit anderen Worten, die Abdeckung 112 kann aufweisen: mindestens eine Durchgangsöffnung 116, die zum Umfassen eines vorgegebenen Glasbruchauslasses 108 der Glasbrecheinrichtung 100 eingerichtet ist; einen oder mehrere Anschlagabschnitte 120, die eingerichtet sind, dass sie mit einem Gestell der Glasbrecheinrichtung 100 einen Formschluss bilden; und wobei die Abdeckung 112 aus einem elastisch biegbaren Material gebildet ist.

Ferner kann die Abdeckung 112 eine Befestigungsstruktur aufweisen (nicht veranschaulicht), die eingerichtet ist, die Abdeckung 112 an der Rahmenstruktur 114 zu fixieren. Die Befestigungsstruktur kann beispielsweise eine Klemmvorrichtung oder eine Steckverbindung aufweisen.

**FIG.2** veranschaulicht ein Ablaufdiagramm eines Verfahrens 200 zur Montage einer zuvor beschriebenen Sicherheitsabdeckung in einer zuvor beschriebenen Glasbrecheinrichtung.

Das Verfahren 200 weist Positionieren 202 einer ersten Seite der gebogenen Abdeckung auf einem ersten Positionierungsabschnitt der Rahmenstruktur auf.

Das Verfahren 200 weist ein Ausrichten 204 der Durchgangsöffnung der Abdeckung um Glasbruchauslass des Glasbruchwerks auf.

Das Verfahren 200 weist ein Positionieren 206 einer zweiten Seite der gebogenen Abdeckung, die der ersten Seite gegenüberliegt, auf einem zweiten Positionierungsabschnitt der Rahmenstruktur auf.

Das Verfahren 200 weist ein Positionieren 206 eines oder mehrerer Trägerabschnitte der Rahmenstruktur unter der Abdeckung, so dass die Abdeckung aufliegt, auf.

Mit anderen Worten, um die Abdeckung auf der Rahmenstruktur positionieren, ohne die Rahmenstruktur zu entfernen, wird die Abdeckung elastisch deformiert, beispielsweise längs durchgebogen. Dadurch ist es möglich, die Abdeckung, die größer ist als die lichte Weite der Rahmenstruktur (siehe FIG.1C), auf die Rahmenstruktur aufzulegen. Die Zentrierung der Abdeckung kann durch das Durchtauchen der Glasbruchauslässe des Glasbrechwerkes durch die Abdeckung erfolgen. Dadurch kann der Spielraum zwischen einer Durchgangsöffnung der Abdeckung und einem Glasbruchauslass gering gehalten. Dadurch kann eine Glaspartikel-dichte Separierung von Glasbruchsammelbereich und Glasbrechwerk verbessert werden. Beispielsweise kann anschaulich das Austreten von Glasstaub aus dem Glasbruchsammelbereich in den oberen Bereich der Glasbruchanlage reduziert oder minimiert werden.

Die Trägerabschnitte der Rahmenstruktur (siehe FIG.1C) können zur Montage der Abdeckung nur nach außen geschwenkt werden.

Dadurch kann die Montage/Demontage der Abdeckung ohne Werkzeug in kurzer Zeit erfolgen. Nach dem Auflegen der Abdeckung auf die Positionierungsabschnitte der Rahmenstruktur können die nach außen geschwenkten Trägerabschnitte der Rahmenstruktur wieder eingeschwenkt, so dass die Abdeckung auf den eingeschwenkten Trägerabschnitten aufliegt. Die Abdeckung liegt somit ringsum auf der Rahmenstruktur auf. Dadurch wird ein Durchbiegen trotz elastisch biegbarer Abdeckung verhindert. Die Abdeckung ist hinsichtlich Material und Dicke derart eingerichtet, dass die Abdeckung ausreichend biegbar ist, um sie auf den Positionierungsabschnitten anzuordnen, und ausreichend steif ist, um auf der Rahmenstruktur aufliegend zu bleiben.

Die im Nachfolgenden mit den Bezugszeichen versehenen Komponenten sind identisch zu den zuvor beschriebenen Komponenten, wenn nicht Anderweitiges angegeben ist.

**FIG.3A** bis **FIG.3D** veranschaulichen Ansichten eines Beispiels einer zuvor beschriebenen Glasbrecheinrichtung 100.

Die veranschaulichte Glasbrecheinrichtung 100 kann beispielsweise eine Komponente eines Rücknahmesystems für gebrauchte Getränkeverpackungen sein. Im oberen Abschnitt 101 kann die Glasbrecheinrichtung 100 eine Zuführung für Getränkeverpackungen, beispielsweise ein Laufband, und eine Sortierung von Getränkeverpackungen aufweisen. Gebrauchte Getränkeverpackungen können beispielsweise PET-Flaschen, Dosen und Einwegglasflaschen sein.

Wie in FIG.3A außerdem veranschaulicht ist, kann die Glasbruchanlage 100 eingerichtet sein, dass ein Glasbruchsammelbehälter 302 auf einer Europalette in dem Glasbruchsammelbereich angeordnet werden kann, um Glasbruch aus dem Glasbruchauslass des Glasbrechwerks 104 aufzunehmen.

Wie in FIG.3B veranschaulicht ist, kann die Glasbruchanlage 100 einen oder mehrere Sensoren 344 aufweisen, beispielsweise Füllstandsensoren zum Erfassen des Füllstandes in einem Glasbruchsammelbehälter. Der Füllstandsensor kann beispielsweise einen Ultraschallsensor, eine optischen Sensor oder dergleichen aufweisen.

Weiterhin veranschaulicht ist das Gestell 320 (auch als Untergestell bezeichnet), das identisch zu dem zuvor beschriebenem Gestell sein kann.

Die Abdeckung 112 liegt ringsum auf der Rahmenstruktur 114 auf und dichtet somit den unteren Abschnitt 102 von dem oberen Abschnitt 101 ab.

FIG.3C und FIG.3D veranschaulichen Ansichten der Abdeckung 112 bzw. der Sicherheitsabdeckung 106 von unten. Wie ersichtlich ist, kann die Abdeckung 112 eine Vielzahl von Durchgangsöffnungen 116-1, 116-2, 116-3, 116-4 aufweisen. Das Glasbrechwerk 104 kann beispielsweise einen ersten Glasbruchauslass 108-1 und einen zweiten Glasbruchauslass 108-2 aufweisen und die Abdeckung 112 kann eine erste Durchgangsöffnung 116-1 für den ersten Glasbruchauslass 108-1 und eine zweite Durchgangsöffnung 116-2 für den zweiten Glasbruchauslass 108-2 aufweisen.

Alternativ oder zusätzlich kann die Abdeckung 112 mindestens eine Durchgangsöffnung 116-3, 116-4 für einen Sensor 344 aufweisen, der an dem Glasbrechwerk 104 angeordnet ist. Der Sensor 344 (siehe FIG.3B) kann beispielsweise ein Füllstandsensor sein.

**FIG.4A** bis **FIG.4E** veranschaulichen Ansichten eines zuvor beschriebenen Verfahrens zur Montage einer Sicherheitsabdeckung in der Glasbrecheinrichtung von FIG.3A bis FIG.3D.

Wie in FIG.4A veranschaulicht ist, kann die elastisch biegbare Abdeckung 112 seitlich auf einem (ersten) Positionierungsabschnitt 148 der Rahmenstruktur aufgelegt. Die elastisch biegbare Abdeckung 112 kann der Länge nach Durchgebogen werden.

Wie in FIG.4B veranschaulicht ist, kann die elastisch biegbare Abdeckung 112 seitlich auf dem gegenüberliegenden (zweiten) Positionierungsabschnitt 148 der Rahmenstruktur aufgelegt werden.

Wie in FIG.4C veranschaulicht ist, kann die elastisch biegbare Abdeckung 112 in der Mitte um die Glasbruchauslässe aufgefädelt und damit ausgerichtet werden. Die Schritte von FIG.4B und FIG.4C können in dieser Reihenfolge oder umgekehrter Reihenfolge durchgeführt werden.

Wie in FIG.4D veranschaulicht ist, kann die elastisch biegbare Abdeckung 112 an den Positionierungsabschnitten 148 aufliegen. Ein Anschlagabschnitt 120 der Abdeckung 112 kann einen Formschluss mit dem Gestell 320 bilden.

Wie in FIG.4E veranschaulicht ist, kann ein oder mehrere Trägerabschnitte 146, die drehbar an dem Gestell 320 befestigt sind und zur Montage/Demontage ausgeklappt bzw. ausgeschwenkt werden können, eingeschwenkt werden, so dass die Abdeckung auf den Trägerabschnitten 146 aufliegt.

Der Drehpunkt der Trägerabschnitte 146 kann oberhalb der Abdeckung angeordnet sein. In diesem Fall halten die Trägerabschnitte 146 die Abdeckung 112. Alternativ kann der Drehpunkt der Trägerabschnitte 146 unterhalb der Abdeckung angeordnet sein. In diesem Fall trägt die Trägerabschnitte 146 die Abdeckung 112. In beiden Fällen kann die Abdeckung jedoch auf den Trägerabschnitten 146 aufliegen.

Die Rahmenstruktur 114 bewirkt, dass die elastisch biegbare Abdeckung 112 eine im Wesentlichen ebene Form beibehält und ortsfest auf der Rahmenstruktur aufliegt. Anschaulich verhindert die Rahmenstruktur, dass die Abdeckung durchhängt. Im Folgenden werden einige Beispiele beschrieben, die sich auf das hierin Beschriebene und in den Figuren Dargestellte beziehen.

Beispiel 1 ist eine Glasbrecheinrichtung aufweisend ein Glasbrechwerk mit mindestens einem Glasbruchauslass zum Auslassen von im Glasbrechwerk gebrochenem Glas, einen Glasbruchsammelbereich zum Aufnehmen des gebrochenen Glases; eine Sicherheitsabdeckung, die zwischen dem Glasbruchsammelbereich und dem Glasbrechwerk angeordnet ist, wobei die Sicherheitsabdeckung eine Abdeckung aus einem elastisch biegbaren Material und mit mindestens einer Durchgangsöffnung, die eingerichtet ist, das gebrochene Glas von dem Glasbruchauslass in den Glasbruchsammelbereich durchzulassen, aufweist und wobei die Sicherheitsabdeckung eine Rahmenstruktur aufweist, die mit dem Glasbrechwerk verbunden ist und wobei die Abdeckung auf der Rahmenstruktur aufliegt. Der Glasbruchsammelbereich kann unterhalb des Glasbruchauslasses angeordnet sein.

In Beispiel 2 kann der Gegenstand von Beispiel 1 optional aufweisen, dass die Abdeckung lose auf der Rahmenstruktur aufliegt.

In Beispiel 3 kann der Gegenstand von Beispiel 1 oder optional aufweisen, dass die Rahmenstruktur die Abdeckung hält.

In Beispiel 4 kann der Gegenstand von einem der Beispiele 1 bis 3 optional aufweisen, dass die Rahmenstruktur die Abdeckung trägt.

In Beispiel 5 kann der Gegenstand von einem der Beispiele 1 bis 4 optional aufweisen, dass die Abdeckung formschlüssig mit der Rahmenstruktur verbunden ist.

In Beispiel 6 kann der Gegenstand von einem der Beispiele 1 bis 5 optional aufweisen, dass die Glasbrecheinrichtung ein Gestell aufweist und die Rahmenstruktur mittels des Gestells mit dem Glasbrechwerk verbunden ist.

In Beispiel 7 kann der Gegenstand von einem der Beispiele 1 bis 6 optional aufweisen, dass die Abdeckung eine Vielzahl von Durchgangsöffnungen aufweist.

In Beispiel 8 kann der Gegenstand von einem der Beispiele 1 bis 7 optional aufweisen, dass das Glasbrechwerk einen ersten Glasbruchauslass und einen zweiten Glasbruchauslass aufweist, und die Abdeckung eine erste Durchgangsöffnung für den ersten Glasbruchauslass und eine zweite Durchgangsöffnung für den zweiten Glasbruchauslass aufweist.

In Beispiel 9 kann der Gegenstand von einem der Beispiele 1 bis 8 optional aufweisen, dass die Abdeckung mindestens eine Durchgangsöffnung für einen Sensor aufweist, der an dem Glasbrechwerk angeordnet ist.

In Beispiel 10 kann der Gegenstand von Beispiel 9 optional aufweisen, dass der Sensor ein Füllstandsensor ist.

In Beispiel 11 kann der Gegenstand von Beispiel 10 optional aufweisen, dass der Füllstandsensor einen Ultraschallsensor aufweist.

In Beispiel 12 kann der Gegenstand von einem der Beispiele 1 bis 11 optional aufweisen, dass die Durchgangsöffnung derart eingerichtet ist, dass der Glasbruchauslass von der Abdeckung lateral beabstandet ist.

In Beispiel 13 kann der Gegenstand von einem der Beispiele 1 bis 12 optional aufweisen, dass die Abdeckung in zumindest einer Längsrichtung eine größere Abmessung aufweist als die lichte Abmessung der Rahmenstruktur.

In Beispiel 14 kann der Gegenstand von einem der Beispiele 1 bis 13 optional aufweisen, dass die Abdeckung eine Befestigungsstruktur aufweist, die eingerichtet ist, die Abdeckung an der Rahmenstruktur zu fixieren.

In Beispiel 15 kann der Gegenstand von Beispiel 14 optional aufweisen, dass die Befestigungsstruktur eine Klemmvorrichtung oder eine Steckverbindung aufweist.

In Beispiel 16 kann der Gegenstand von einem der Beispiele 1 bis 15 optional aufweisen, dass die Rahmenstruktur einen oder mehrere Trägerabschnitte aufweist, die eingerichtet sind, einen Teil der Abdeckung zu tragen.

In Beispiel 17 kann der Gegenstand von einem der Beispiele 1 bis 16 optional aufweisen, dass ein Trägerabschnitt eingerichtet ist, die Abdeckung entlang einer Kante der Abdeckung zu tragen.

In Beispiel 18 kann der Gegenstand von einem der Beispiele 16 oder 17 optional aufweisen, dass der Trägerabschnitt beweglich eingerichtet ist, so dass die Abdeckung in einem ersten Zustand des Trägerabschnitts aufliegt und in einem zweiten Zustand des Trägerabschnitts der Trägerabschnitt frei von einem Kontakt mit der Abdeckung ist.

In Beispiel 19 kann der Gegenstand von einem der Beispiele 16 bis 18 optional aufweisen, dass der Trägerabschnitt drehbar gelagert ist.

In Beispiel 20 kann der Gegenstand von einem der Beispiele 16 bis 19 optional aufweisen, dass die Rahmenstruktur einen ersten Trägerabschnitt und einen zweiten Trägerabschnitt aufweist, die an gegenüberliegenden Seiten der Abdeckung angeordnet sind.

In Beispiel 21 kann der Gegenstand von einem der Beispiele 16 bis 20 optional aufweisen, dass die Glasbrecheinrichtung ein Gestell aufweist und der Trägerabschnitt der Rahmenstruktur an dem Gestell befestigt ist oder ein Teil des Gestells ist. Das Gestell kann das Gestell von Beispiel 5 sein. Das Gestell kann das Gestell von Beispiel 5 sein, beispielsweise das identische Gestell sein.

In Beispiel 22 kann der Gegenstand von einem der Beispiele 1 bis 21 optional aufweisen, dass die Rahmenstruktur einen Positionierungsabschnitt aufweist, der eingerichtet ist, die Abdeckung an der Rahmenstruktur zu fixieren.

In Beispiel 23 kann der Gegenstand von Beispiel 22 optional aufweisen, dass der Positionierungsabschnitt eine Klemmvorrichtung oder eine Steckverbindung aufweist.

In Beispiel 24 kann der Gegenstand von einem der Beispiele 22 oder 23 optional aufweisen, dass die Glasbrecheinrichtung ein Gestell aufweist und der Positionierungsabschnitt der Rahmenstruktur an dem Gestell befestigt ist oder ein Teil des Gestells ist. Das Gestell kann das Gestell von Beispiel 5 sein.

In Beispiel 25 kann der Gegenstand von einem der Beispiele 1 bis 24 optional aufweisen, dass die Glasbrecheinrichtung einen oberen Abschnitt aufweist, in dem das Glasbrechwerk angeordnet ist, und einen unteren Abschnitt aufweist, in dem der Glasbruchsammelbereich angeordnet ist, wobei die Sicherheitsabdeckung den unteren Abschnitt von dem oberen Abschnitt im Wesentlichen Glaspartikel-dicht abdichtet.

In Beispiel 26 kann der Gegenstand von einem der Beispiele 1 bis 25 optional aufweisen, dass das elastisch biegbare Material der Abdeckung ein Filz oder ein Gummi aufweist oder ist.

In Beispiel 27 kann der Gegenstand von einem der Beispiele 1 bis 20 optional aufweisen, dass die Glasbrecheinrichtung ein Gestell aufweist und die Abdeckung einen oder mehrere Anschlagabschnitte aufweist, die eingerichtet sind, dass sie mit dem Gestell einen Formschluss bilden. Das Gestell kann das Gestell von Beispiel 5 sein.

In Beispiel 27 kann der Gegenstand von einem der Beispiele 1 bis 26 optional aufweisen, dass die Glasbrecheinrichtung derart eingerichtet ist, dass der Glasbruchsammelbereich zum Aufnehmen einer Europalette eingerichtet ist.

Beispiel 28 ist eine Abdeckung für eine Sicherheitsabdeckung einer Glasbrecheinrichtung, die Abdeckung aufweisend: mindestens eine Durchgangsöffnung, die zum Umfassen eines vorgegebenen Glasbruchauslasses der Glasbrecheinrichtung eingerichtet ist; einen oder mehrere Anschlagabschnitte, die eingerichtet sind, dass sie mit einem Gestell der Glasbrecheinrichtung einen Formschluss bilden; und wobei die Abdeckung aus einem elastisch biegbaren Material gebildet ist.

In Beispiel 29 kann der Gegenstand von Beispiel 28 optional aufweisen, dass die Durchgangsöffnung derart eingerichtet ist, dass der Glasbruchauslass von der Abdeckung lateral beabstandet ist.

In Beispiel 30 kann der Gegenstand von einem der Beispiele 28 bis 29 optional ferner eine Befestigungsstruktur aufweisen, die eingerichtet ist, die Abdeckung an der Glasbrecheinrichtung zu fixieren, wobei die Befestigungsstruktur eine Klemmvorrichtung oder eine Steckverbindung aufweist.

In Beispiel 31 kann der Gegenstand von einem der Beispiele 28 bis 30 optional aufweisen, dass das elastisch biegbare Material der Abdeckung ein Filz oder ein Gummi aufweist oder ist.

In Beispiel 32 kann der Gegenstand von einem der Beispiele 28 bis 32 optional aufweisen, dass die Abdeckung im Wesentlichen die flächige Abmessung einer Europalette aufweist.

## Patentansprüche

1. Glasbrecheinrichtung (100), aufweisend:
ein Glasbrechwerk (104) mit mindestens einem Glasbruchauslass (108, 108-1, 108-2) zum Auslassen von im Glasbrechwerk (104) gebrochenem Glas (130),
einen Glasbruchsammelbereich (110) zum Aufnehmen des gebrochenen Glases (130);
eine Sicherheitsabdeckung (106), die zwischen dem Glasbruchsammelbereich (110) und dem Glasbrechwerk (104) angeordnet ist,
wobei die Sicherheitsabdeckung (106) eine Abdeckung (112) aus einem elastisch biegbaren Material und mit mindestens einer Durchgangsöffnung (116, 116-1, 116-2, 116-3, 116-4), die eingerichtet ist, das gebrochene Glas (130) von dem Glasbruchauslass (108, 108-1, 108-2) in den Glasbruchsammelbereich (110) durchzulassen, aufweist; und
wobei die Sicherheitsabdeckung (106) eine Rahmenstruktur (114) aufweist, die mit dem Glasbrechwerk (104) verbunden ist und wobei die Abdeckung (112) auf der Rahmenstruktur (114) aufliegt.

2. Glasbrecheinrichtung (100) gemäß Anspruch 1,
wobei die Glasbrecheinrichtung (100) ein Gestell (320) aufweist und die Rahmenstruktur (114) mittels des Gestells (320) mit dem Glasbrechwerk (104) verbunden ist.

3. Glasbrecheinrichtung (100) gemäß Anspruch 1 oder 2, wobei die Abdeckung (112) eine Vielzahl von Durchgangsöffnungen (116, 116-1, 116-2, 116-3, 116-4) aufweist.

4. Glasbrecheinrichtung (100) gemäß einem der Ansprüche 1 bis 3,
wobei die Abdeckung (112) mindestens eine Durchgangsöffnung (116-3, 116-4) für einen Sensor (344) aufweist, der an dem Glasbrechwerk (104) angeordnet ist.

5. Glasbrecheinrichtung (100) gemäß einem der Ansprüche 1 bis 4,
wobei die Durchgangsöffnung (116, 116-1, 116-2, 116-3, 116-4) derart eingerichtet ist, dass der Glasbruchauslass (108, 108-1, 108-2) von der Abdeckung (112) lateral beabstandet ist.

6. Glasbrecheinrichtung (100) gemäß einem der Ansprüche 1 bis 5,
wobei die Abdeckung (112) in zumindest einer Längsrichtung eine größere Abmessung (154) aufweist als die lichte Abmessung (152) der Rahmenstruktur (114).

7. Glasbrecheinrichtung (100) gemäß einem der Ansprüche 1 bis 5,
wobei die Rahmenstruktur (114) einen oder mehrere Trägerabschnitte (146) aufweist, die eingerichtet sind, einen Teil der Abdeckung (112) zu tragen.

8. Glasbrecheinrichtung (100) gemäß Anspruch 7,
wobei ein Trägerabschnitt (146) eingerichtet ist, die Abdeckung (112) entlang einer Kante der Abdeckung (112) zu tragen.

9. Glasbrecheinrichtung (100) gemäß Anspruch 7 oder 8, wobei der Trägerabschnitt (146) beweglich eingerichtet ist, so dass die Abdeckung (112) in einem ersten Zustand des Trägerabschnitts (146) aufliegt und in einem zweiten Zustand des Trägerabschnitts (146) der Trägerabschnitt (146) frei von einem Kontakt mit der Abdeckung (112) ist.

10. Glasbrecheinrichtung (100) gemäß einem der Ansprüche 7 bis 9,
wobei der Trägerabschnitt (146) drehbar gelagert ist.

11. Glasbrecheinrichtung (100) gemäß einem der Ansprüche 7 bis 10,
wobei die Rahmenstruktur (114) einen ersten Trägerabschnitt (146) und einen zweiten Trägerabschnitt (146) aufweist, die an gegenüberliegenden Seiten der Abdeckung (112) angeordnet sind; und/oder wobei die Glasbrecheinrichtung (100) ein Gestell (320) aufweist und der Trägerabschnitt (146) der Rahmenstruktur (114) an dem Gestell (320) befestigt ist oder ein Teil des Gestells (320) ist.

12. Glasbrecheinrichtung (100) gemäß einem der Ansprüche 1 bis 11,
wobei das elastisch biegbare Material der Abdeckung (112) ein Filz oder ein Gummi aufweist oder ist.

13. Glasbrecheinrichtung (100) gemäß einem der Ansprüche 1 bis 12,
wobei die Glasbrecheinrichtung (100) ein Gestell (320) aufweist und die Abdeckung (112) einen oder mehrere Anschlagabschnitte (120) aufweist, die eingerichtet sind, dass sie mit dem Gestell (320) einen Formschluss bilden.

14. Abdeckung (112) für eine Sicherheitsabdeckung (106) einer Glasbrecheinrichtung (100), die Abdeckung (112) aufweisend:
mindestens eine Durchgangsöffnung (116, 116-1, 116-2, 116-3, 116-4), die zum Umfassen eines vorgegebenen Glasbruchauslasses (108, 108-1, 108-2) der Glasbrecheinrichtung (100) eingerichtet ist;
einen oder mehrere Anschlagabschnitte, die eingerichtet sind, dass sie mit einem Gestell (320) der Glasbrecheinrichtung (100) einen Formschluss bilden; und wobei die Abdeckung (112) aus einem elastisch biegbaren Material gebildet ist.

15. Abdeckung (112) gemäß Anspruch 14,
wobei das elastisch biegbare Material der Abdeckung (112) ein Filz, ein Gummi oder eine Wellkunststoffplatte aufweist oder ist; und/oder
wobei die Abdeckung (112) im Wesentlichen die flächige Abmessung einer Europalette aufweist.
